# EUROPÄISCHE PATENTSCHRIFT

(11) **EP 3 024 094 B1**
(45) Veröffentlichungstag und Bekanntmachung des Hinweises auf die Patenterteilung: **06.03.2019**
(21) Anmeldenummer: 14194252.4
(22) Anmeldetag: 21.11.2014
(51) Int. Cl.: H01R 13/44, H01R 13/453, H01R 13/74

(54) **Stromabgriff-Vorrichtung mit Schutzkörper**
Current take-off device with protective body
Dispositif de branchement de courant avec corps de protection

(43) Veröffentlichungstag der Anmeldung: 25.05.2016
(73) Patentinhaber: Samsung SDI Co., Ltd., Yongin-si, Gyeonggi-do (KR)
(72) Erfinder: Felfernig, Martin, 8010 Graz (AT)
(74) Vertreter: Gulde & Partner

(56) Entgegenhaltungen:
- EP-A1- 2 388 863
- DE-A1-102012 105 771
- DE-T2- 60 306 963
- US-A- 2 934 591
- US-B1- 8 096 819
- US-E1- R E37 340

## Beschreibung

### Gebiet der Erfindung

Die vorliegende Erfindung betrifft eine Stromabgriff-Vorrichtung umfassend ein stromführendes Bauteil und ein stromabgreifendes Bauteil, wobei zwischen dem stromführenden Bauteil und dem stromabgreifenden Bauteil eine Trennwand angeordnet ist. Die Trennwand weist dabei zur Durchführung des stromabgreifenden Bauteils eine Öffnung auf, wobei der Durchmesser des stromabgreifenden Bauteils zumindest dem Durchmesser eines menschlichen Fingers entspricht.

### Stand der Technik

In verschiedenen technischen Systemen, beispielsweise bei der Anordnung einer Hochvoltbatterie in einem Kraftfahrzeug, kann es dazu kommen, dass ein spannungsführendes Bauteil, beispielsweise ein Pol einer Hochvoltbatterie, von außerhalb eines trennenden Körpers kontaktiert werden muss. Wenn das stromabgreifende Bauteil, beispielsweise ein Stecker-Pin, dicker als ein Finger ist, ergibt sich dabei ein Sicherheitsproblem. Bei einer derartigen Vorrichtung muss die Öffnung der Trennwand zur Durchführung des stromabgreifenden Bauteils ebenfalls zumindest so groß wie der Durchmesser eines Fingers sein, also insbesondere größer als 10 mm oder 12 mm, wenn durch die Vorrichtung ein Finger eines Kindes berücksichtigt werden soll größer als 5 mm oder größer als 7,5 mm. Dadurch ist es möglich, dass unbeabsichtigt, zum Beispiel durch Montage- oder Bedienpersonal, ein Finger durch die Öffnung gesteckt werden kann und durch eine Berührung mit dem stromführenden Bauteil gesundheitliche Schäden der betreffenden Person verursacht werden können. Dieses Sicherheitsproblem soll erfindungsgemäß gelöst werden.

Aus der DE 603 06 963 T2 ist ein elektrischer Verbinder zum Verbinden von elektrischen Leitern bekannt, bei welchem an einem Gehäuse Öffnungen mit Abdeckungen zum Einführen der zu verbindenden Leiter angeordnet sind. In dem Gehäuse befindet sich ein Dichtmittel, beispielsweise ein Gel.

Die US 8 096 819 B1 und die US 2 934 591 beschreiben eine Schutzabdeckungen für elektrische Steckdosen und das Zusammenwirken mit elektrischen Steckern.

Die EP 2 388 836 A1 offenbart eine Vorrichtung zum elektrisch isolierenden Abdecken einer Verbindungseinrichtung zum Verbinden von elektrischen Leitungen mit einer Öffnung für den Durchtritt eines Werkzeuges und einem Berührschutzelement.

Die DE 10 2012 105771 A1 beschreibt einen Ladestecker zum Laden eines Elektrofahrzeugs, mit wenigstens einer Kontaktbuchse, die mit einer Schutzabdeckung ausgeführt ist, wobei in der Kontaktbuchse ein elektrischer Buchsenkontakt angeordnet ist, und die Schutzabdeckung ein verschwenkbar gelagertes Blendenelement und eine diesem zugeordnete Feder umfasst, wobei das Blendenelement durch die Feder in einer Schließposition gehalten wird, in der es eine Einführöffnung der Kontaktbuchse verschließt, und das Blendenelement durch das Einschieben eines Stiftkontaktes gegen die Kraft der Feder in eine Einführposition verschwenkt wird, in der es die Einführöffnung freigibt.

### Zusammenfassung der Erfindung

Es ist eine Aufgabe der Erfindung, eine Stromabgriff-Vorrichtung der genannten Art in dieser Hinsicht zu verbessern und insbesondere einen Berührungsschutz anzugeben, der eine Berührung des stromführenden Bauteils durch einen Finger verhindert.

Die Lösung der Aufgabe erfolgt durch eine Stromabgriff-Vorrichtung gemäß Anspruch 1.

Erfindungsgemäß ist ein als Stecker ausgebildetes stromabgreifendes Bauteil dicker als ein Finger, und daher auch eine Öffnung in einer als Gehäuse ausgebildeten Trennwand durch die das stromabgreifende Bauteil gesteckt werden muss größer als ein Finger. Damit ein Finger nicht unbeabsichtigt durch diese Öffnung gesteckt werden kann, sind im Bereich der Öffnung flexible und/oder gefederte Schutzelemente angeordnet, die die Öffnung hinreichend verkleinern, sodass ein Finger durch die Schutzelemente gestoppt wird und nur bei Aufbringung einer wesentlichen Kraft weiter durch die Öffnung gesteckt werden könnte. Das stromabgreifende Bauteil kann jedoch durch Aufbringen einer entsprechend hohen Kraft und somit Wegdrücken der Schutzelemente durch die Öffnung gesteckt werden und das stromführende Bauteil kontaktieren.

Das stromführende Bauteil kann insbesondere ein Hochspannung führendes Bauteil sein.

Das stromführende Bauteil ist erfindungsgemäß eine Batterie , die Trennwand ein Gehäuse und das stromabgreifende Bauteil ein Stecker.

Die Öffnung und das stromabgreifende Bauteil weisen erfindungsgemäß einen Durchmesser von mindestens 12mm auf, da andernfalls ein Finger bereits von der Trennwand abgehalten wird und keine Schutzelemente erforderlich sind.

Der Abstand zwischen Trennwand und stromführendem Bauteil ist bevorzugt größer als die Länge der Schutzelemente, so dass die Schutzelemente auch wenn sie in Richtung zum stromführenden Bauteil geschwenkt werden den Zugang des stromabgreifenden Bauteils zum stromführenden Bauteil nicht verhindern.

Bevorzugt sind im Bereich der Öffnung mehrere Schutzelemente umfänglich verteilt angeordnet, insbesondere gleichmäßig am Umfang verteilt.

Die Schutzelemente verlaufen vorzugsweise radial nach innen und/oder auf diejenige Seite der Trennwand hin, auf welcher das stromführende Bauteil angeordnet ist. Die Schutzelemente sind dabei bevorzugt an einem Ende das der Trennwand zugewandt ist schwenkbar gelagert, befestigt oder mit der Trennwand oder einem weiteren Zwischenelement einstückig verbunden.

Erfindungsgemäß sind die Schutzelemente auf einem isolierenden Schutzkörper ausgebildet, der zur Bedeckung der Öffnung eingerichtet ist, wobei die Schutzelemente insbesondere einstückig auf diesem Schutzkörper ausgebildet sind.

Auf dem Schutzkörper zur Bedeckung einer Öffnung deren Durchmesser zumindest dem Durchmesser eines Fingers entspricht sind daher die flexiblen und/oder gefederten Schutzelemente ausgebildet, sodass ein Freiraum zwischen den Schutzelementen im Bereich der Öffnung so klein ist, dass ein Finger lediglich bei Aufbringen eines Kraftaufwandes zum Wegdrücken der Schutzelemente durch den Freiraum gesteckt werden kann.

Der Schutzkörper kann eine ebene, insbesondere kreisförmige, Fläche aufweisen.

Der Schutzkörper weist erfindungsgemäß einen durch die Öffnung steckbaren Hohlzylinder auf und die Schutzelemente sind im Bereich des Innenumfangs des Hohlzylinders ausgebildet.

Am Außenumfang des Hohlzylinders des Schutzkörpers sind erfindungsgemäß Fixierhilfen, insbesondere Nasen oder Federelemente angeordnet.

Der Schutzkörper besteht bevorzugt aus Kunststoff.

Bevorzugt weist der Schutzkörper eine Durchschlagsfestigkeit von mindestens 2KV auf und/oder eine Kriechstromfestigkeit mit einem CTI Wert von mindestens 350.

### Kurzbeschreibung der Zeichnungen

Die Erfindung wird im Folgenden beispielhaft unter Bezugnahme auf die Zeichnungen beschrieben.
- Fig. 1: ist eine schematische Darstellung einer erfindungsgemäßen Stromabgriff-Vorrichtung.
- Fig. 2: ist eine dreidimensionale Ansicht eines erfindungsgemäßen Schutzkörpers.
- Fig. 3: ist eine seitliche Ansicht eines erfindungsgemäßen Schutzkörpers gemäß Fig. 2.
- Fig. 4: ist eine Ansicht von vorne (von der Seite der ebenen Fläche) eines erfindungsgemäßen Schutzkörpers gemäß Fig. 2.
- Fig. 5: ist eine Schnittansicht gemäß Schnitt B-B der Fig. 4.

### Detaillierte Beschreibung der Erfindung

In Fig. 1 ist eine erfindungsgemäße Stromabgriff-Vorrichtung dargestellt, umfassend ein stromführendes Bauteil 1 und ein stromabgreifendes Bauteil 2, insbesondere ein Pin, wobei zwischen dem stromführenden Bauteil 1 und dem stromabgreifenden Bauteil 2 eine Trennwand 3, beispielsweise die Wand eines Gehäuses, angeordnet ist. Die Trennwand 3 weist zur Durchführung des stromabgreifenden Bauteils 2 eine Öffnung 4 auf. Der Durchmesser des stromabgreifenden Bauteils 2 entspricht zumindest dem Durchmesser eines menschlichen Fingers, insbesondere ca. 12 mm - 20 mm. Im Bereich der Öffnung 4 sind flexible und gefederte Schutzelemente 5 angeordnet, sodass ein Freiraum 13 zwischen den Schutzelementen 5 begrenzt wird, sodass das stromabgreifende Bauteil 2 lediglich bei Aufbringen eines Kraftaufwandes zum Wegdrücken der Schutzelemente 5 durch den Freiraum 13 gesteckt werden kann. Die Schutzelemente 5 sind auf einem isolierenden Schutzkörper 6 aus Kunststoff einstückig ausgebildet, der in den Fig. 2 bis 5 näher dargestellt ist.

Auf dem Schutzkörper 6 sind mehrere elastische Schutzelemente 5 gleichmäßig am Umfang verteilt angeordnet. Die Schutzelemente 5 verlaufen radial nach innen und auf diejenige Seite der Trennwand hin, auf welcher das stromführende Bauteil angeordnet ist. Die Schutzelemente 5 lassen dabei einen zentralen Freiraum 13 (siehe Fig. 5) kleiner als ein Normfinger, also kleiner als 7,5 mm offen.

Der Schutzkörper 6 weist eine ebene, insbesondere kreisförmige, Fläche 7 auf, sowie einen durch die Öffnung 4 steckbaren Hohlzylinder 8, auf dessen Innenumfang die Schutzelemente 5 ausgebildet sind. Der Durchmesser 12 des Hohlzylinders 8 des Schutzkörpers 6 kann an einen Durchmesser einer Öffnung 4 einer Trennwand 3 angepasst sein. Die Tiefe 10 des Schutzkörpers, insbesondere des Hohlzylinders 8, kann an die Tiefe der Trennwand 3 angepasst sein. Über die Dicke 11 der als Federn ausgebildeten Schutzelemente 5 kann der Widerstand gegen ein Wegdrücken der Schutzelemente 5 durch Durchstecken eines Fingers bzw. stromabgreifenden Bauteils eingestellt werden.

Am Außenumfang des Hohlzylinders 8 des Schutzkörpers 6 sind Fixierhilfen 9 als Nasen zum besseren Halt in einer Öffnung angeordnet.

### Bezugszeichenliste

- 1: stromführendes Bauteil
- 2: stromabgreifendes Bauteil
- 3: Trennwand
- 4: Öffnung
- 5: Schutzelemente
- 6: Schutzkörper
- 7: ebene Fläche
- 8: Hohlzylinder
- 9: Fixierhilfe
- 10: Tiefe Schutzkörper
- 11: Dicke Schutzelement
- 12: Durchmesser Hohlzylinder
- 13: Freiraum

## Patentansprüche

1. Stromabgriff-Vorrichtung umfassend ein als Batterie ausgebildetes stromführendes Bauteil (1) und ein als Stecker ausgebildetes stromabgreifendes Bauteil (2), wobei zwischen dem stromführenden Bauteil (1) und dem stromabgreifenden Bauteil (2) eine als Gehäuse ausgebildete Trennwand (3) mit einer Öffnung (4) zur Durchführung des stromabgreifenden Bauteils (2) angeordnet ist, wobei der Durchmesser der Öffnung (4) und des stromabgreifenden Bauteils (2) zumindest dem Durchmesser eines Fingers entspricht und die Öffnung (4) und das stromabgreifende Bauteil (2) einen Durchmesser von mindestens 12 mm aufweisen,
**dadurch gekennzeichnet, dass**
im Bereich der Öffnung (4) flexible und/oder gefederte Schutzelemente (5) zur Verhinderung der Berührung des stromführenden Bauteils (1) durch einen Finger angeordnet sind derart, dass ein Freiraum (13) zwischen den Schutzelementen (5) im Bereich der Öffnung (4) so klein ist, dass ein Finger und das stromabgreifende Bauteil (2) lediglich bei Aufbringen eines Kraftaufwandes zum Wegdrücken der Schutzelemente (5) durch den Freiraum (13) gesteckt werden können, wobei die Schutzelemente (5) auf einem isolierenden Schutzkörper (6) ausgebildet sind, der zur Bedeckung der Öffnung (4) eingerichtet ist, wobei die Schutzelemente (5) insbesondere einstückig auf dem Schutzkörper (6) ausgebildet sind,
wobei der Schutzkörper (6) einen durch die Öffnung (4) steckbaren Hohlzylinder (8) aufweist und die Schutzelemente (5) im Bereich des Innenumfangs des Hohlzylinders (8) ausgebildet sind,
wobei am Außenumfang des Hohlzylinders (8) des Schutzkörpers (6) Fixierhilfen (9), insbesondere Nasen oder Federelemente angeordnet sind.

2. Stromabgriff-Vorrichtung nach Anspruch 1,
**dadurch gekennzeichnet, dass** das stromführende Bauteil (1) ein Hochspannung führendes Bauteil ist.

3. Stromabgriff-Vorrichtung nach zumindest einem der vorhergehenden Ansprüche,
**dadurch gekennzeichnet, dass** der Abstand zwischen Trennwand (3) und stromführendem Bauteil (1) größer ist als die Länge der Schutzelemente (5).

4. Stromabgriff-Vorrichtung nach zumindest einem der vorhergehenden Ansprüche,
**dadurch gekennzeichnet, dass** im Bereich der Öffnung (4) mehrere Schutzelemente (5) umfänglich verteilt angeordnet sind, insbesondere gleichmäßig am Umfang verteilt.

5. Stromabgriff-Vorrichtung nach zumindest einem der vorhergehenden Ansprüche,
**dadurch gekennzeichnet, dass** die Schutzelemente (5) radial nach innen und/oder auf diejenige Seite der Trennwand hin verlaufen, auf welcher das stromführende Bauteil angeordnet ist.

6. Stromabgriff-Vorrichtung nach Anspruch 1,
**dadurch gekennzeichnet, dass** der Schutzkörper (6) eine ebene, insbesondere kreisförmige, Fläche (7) aufweist.

7. Stromabgriff-Vorrichtung nach zumindest einem der voranstehenden Ansprüche ,
**dadurch gekennzeichnet, dass** der Schutzkörper (6) aus Kunststoff besteht.

8. Stromabgriff-Vorrichtung nach zumindest einem der voranstehenden Ansprüche,
**dadurch gekennzeichnet, dass** der Schutzkörper (6) eine Durchschlagsfestigkeit von mindestens 2KV und/oder einen CTI Wert von mindestens 350 aufweist.

## Claims

1. Current take-off device, comprising a current-carrying component (1) configured as a battery and a current-drawing component (2) configured as a plug, wherein a separating wall (3) configured as a housing with an opening (4) for the passage of the current-drawing component (2) is arranged between the current-carrying component (1) and the current-drawing component (2), wherein the diameter of the opening (4) and of the current-drawing component (2) corresponds to at least the diameter of a finger and the opening (4) and the current-drawing component (2) have a diameter of at least 12 mm,
**characterized in that**
flexible and/or sprung protective elements (5) are arranged in the region of the opening (4) in order to prevent contact of the current-carrying component (1) by a finger, such that a free space (13) between the protective elements (5) in the region of the opening (4) is so small that a finger and the current-drawing component (2) can be inserted through the free space (13) only by applying a force to push away the protective elements (5), wherein the protective elements (5) are formed on an insulating protective body (6) which is configured to cover the opening (4), wherein the protective elements (5) are in particular integrally formed on the protective body (6), wherein the protective body (6) has a hollow cylinder (8) which can be inserted through the opening (4) and the protective elements (5) are formed in the region of the inner circumference of the hollow cylinder (8), wherein securing aids (9), in particular protrusions or spring elements, are arranged on the outer circumference of the hollow cylinder (8) of the protective body (6).

2. Current take-off device according to claim 1, **characterized in that** the current-carrying component (1) is a high-voltage-carrying component.

3. Current take-off device according to at least one of the preceding claims,
**characterized in that** the distance between the separating wall (3) and the current-carrying component (1) is greater than the length of the protective elements (5).

4. Current take-off device according to at least one of the preceding claims,
**characterized in that** a plurality of protective elements (5) are arranged in the region of the opening (4) in a manner distributed around the circumference, in particular distributed at equal spacings around the circumference.

5. Current take-off device according to at least one of the preceding claims,
**characterized in that** the protective elements (5) run radially inwards and/or towards the side of the separating wall on which the current-carrying component is arranged.

6. Current take-off device according to claim 1,
**characterized in that** the protective body (6) has a flat, in particular circular, surface (7).

7. Current take-off device according to at least one of the preceding claims,
**characterized in that** the protective body (6) is made of plastic.

8. Current take-off device according to at least one of the preceding claims,
**characterized in that** the protective body (6) has a dielectric strength of at least 2 kV and/or a CTI value of at least 350.

## Revendications

1. Dispositif de prélèvement de courant comportant un élément conducteur (1) réalisé sous la forme d'une batterie et un élément de prélèvement de courant (2) réalisé sous la forme d'une fiche, dans lequel une cloison (3) réalisée sous la forme d'un boîtier et pourvue d'une ouverture (4) permettant le passage de l'élément de prélèvement de courant (2) est agencée entre l'élément conducteur (1) et l'élément de prélèvement de courant (2), dans lequel le diamètre de l'ouverture (4) et de l'élément de prélèvement de courant (2) correspond au moins au diamètre d'un doigt et l'ouverture (4) et l'élément de prélèvement de courant (2) présentent un diamètre d'au moins 12 mm,
**caractérisé en ce que**
des éléments de protection (5) flexibles et/ou élastiques destinés à empêcher qu'un doigt entre en contact avec l'élément conducteur de courant (1) sont agencés dans la zone de l'ouverture (4) de telle sorte qu'un espace libre (13) entre les éléments de protection (5) dans la zone de l'ouverture (4) est si petit qu'un doigt et l'élément de prélèvement de courant (2) ne peuvent être introduits à travers l'espace libre (13) que lorsqu'une force est appliquée pour repousser les éléments de protection (5),
dans lequel les éléments de protection (5) sont formés sur un corps de protection (6) isolant, qui est conçu pour recouvrir l'ouverture (4), où les éléments de protection (5) sont formés en particulier d'une seule pièce sur le corps de protection (6),
dans lequel le corps de protection (6) présente un cylindre creux (8) pouvant être enfiché par l'ouverture (4) et les éléments de protection (5) sont formés dans la zone de la périphérie intérieure du cylindre creux (8),
dans lequel des auxiliaires de fixation (9), en particulier des ergots ou des éléments ressorts, sont agencés à la périphérie extérieure du cylindre creux (8) du corps de protection (6).

2. Dispositif de prélèvement de courant selon la revendication 1, **caractérisé en ce que** l'élément conducteur (1) est un élément conduisant une haute tension.

3. Dispositif de prélèvement de courant selon au moins l'une des revendications précédentes, **caractérisé en ce que** l'écart entre la cloison (3) et l'élément conducteur (1) est supérieur à la longueur des éléments de protection (5) .

4. Dispositif de prélèvement de courant selon au moins l'une des revendications précédentes, **caractérisé en ce que** plusieurs éléments de protection (5) sont répartis sur la périphérie, en particulier répartis uniformément en périphérie, dans la zone de l'ouverture (4).

5. Dispositif de prélèvement de courant selon au moins l'une des revendications précédentes, **caractérisé en ce que** les éléments de protection (5) s'étendent radialement vers l'intérieur et/ou du côté de la face de la cloison sur laquelle est agencé l'élément conducteur.

6. Dispositif de prélèvement de courant selon la revendication 1, **caractérisé en ce que** le corps de protection (6) présente une surface (7) plate, en particulier circulaire.

7. Dispositif de prélèvement de courant selon au moins l'une des revendications précédentes, **caractérisé en ce que** le corps de protection (6) est constitué de matière plastique.

8. Dispositif de prélèvement de courant selon au moins l'une des revendications précédentes, **caractérisé en ce que** le corps de protection (6) présente une rigidité diélectrique d'au moins 2 KV et/ou un coefficient de résistance au courant de cheminement d'au moins 350.
